# FASCICULE DE BREVET EUROPEEN

(11) **EP 3 980 683 B1**
(45) Date de publication et mention de la délivrance du brevet: **04.09.2024**
(21) Numéro de dépôt: 20739750.6
(22) Date de dépôt: 25.05.2020
(51) Int. Cl.: F21S 43/239, F21S 43/243, F21S 43/27

(54) **FEU DE SIGNALISATION COMPORTANT DEUX GUIDES DE LUMIÈRE EN PORTE À FAUX**
SIGNALLEUCHTE MIT ZWEI FREITRAGENDEN LICHTLEITERN
SIGNALLING LIGHT COMPRISING TWO CANTILEVERED LIGHT GUIDES

(30) Priorité: 04.06.2019 FR 1905912
(43) Date de publication de la demande: 13.04.2022
(73) Titulaire: Stellantis Auto SAS, 78300 Poissy (FR)
(72) Inventeur: PERON, Rodolphe, 95220 HERBLAY (FR); SIMANDRE, Stephane, 28130 CHARTAINVILLIERS (FR)
(86) Numéro de dépôt international: PCT/FR2020/050866
(87) Numéro de publication internationale: WO 2020/245523

(56) Documents cités:
- EP-A1- 3 372 892
- WO-A1-2012/052946
- FR-A1- 3 048 066
- US-A1- 2010 246 200
- US-A1- 2018 194 275

## Description

La présente invention concerne un feu de signalisation pour véhicule automobile et en particulier, un feu de signalisation destiné à équiper un bloc optique pour véhicule automobile.

Pour des raisons de sécurité, la réglementation impose aux véhicules automobiles d'être équipés de dispositifs d'éclairage et de signalisation. Ces dispositifs sont habituellement regroupés dans des blocs optiques afin de faciliter leur montage sur les véhicules automobiles. Un bloc optique comprend habituellement un feu de position, un feu diurne, un feu de signalisation et, éventuellement, un feu de recul lorsque le bloc optique est destiné à être monté à l'arrière d'un véhicule. Afin de protéger les feux de l'environnement extérieur, le bloc optique est obturé par une glace (ou vitre) de protection. La glace est transparente pour ne pas modifier les propriétés des faisceaux lumineux émis par les feux. Les feux sont ainsi visibles depuis l'extérieur du bloc optique à travers la glace. Or, la forme et l'agencement des feux à l'intérieur du bloc optique, modifient de façon significative l'apparence du véhicule automobile.

Une plus grande variété de forme et d'agencement des feux a été obtenue grâce à l'utilisation de diodes électroluminescentes et des guides de lumière. Des feux plus discrets et plus esthétiques ont ainsi été conçus, comme illustrés par le document FR 3 046 579. Au fil du temps, la position ainsi que la forme des feux dans un bloc optique sont devenues des éléments majeurs de différenciation des véhicules automobiles.

Un feu de signalisation selon le préambule de la revendication 1 est connu de US 2010/246200 A1 et EP 3 372 892 A1.

La présente invention vise à proposer un feu de signalisation, destiné à être intégré dans un bloc optique d'un véhicule automobile, offrant un effet visuel esthétique et original.

À cet effet, l'invention a pour premier objet un feu de signalisation pour véhicule automobile, comprenant deux guides de lumière de type plat, chaque guide de lumière comportant une première grande face parallèle à une seconde grande face, les grandes faces s'étendant entre une face d'entrée en vis-à-vis d'une source de lumière et une face de sortie émettant au moins une partie des rayons lumineux générés par la source de lumière, caractérisé en ce que chaque guide de lumière comporte une patte de fixation s'étendant entre une extrémité proximale et une extrémité distale, l'extrémité proximale de la patte de fixation est située à proximité de la face d'entrée du guide de lumière et liée à sa première grande face, l'extrémité distale de la patte de fixation est attachée à un fond d'un support, et les pattes de fixation maintiennent les guides de lumière au fond du support de manière à ce que les secondes grandes faces des guides de lumière soient en vis-à-vis et parallèles entre elles.

Selon l'invention, les pattes de fixation comportent une partie coudée entre leur extrémité proximale et leur extrémité distale.

Selon une autre caractéristique, les extrémités proximales des pattes de fixation s'étendent normalement ou sensiblement normalement aux premières grandes faces.

Selon une autre caractéristique, les extrémités distales des pattes de fixation s'étendent parallèlement ou sensiblement parallèlement aux premières grandes faces.

Selon une autre caractéristique, les extrémités distales des pattes de fixation passent à travers le fond du support, et en ce que les extrémités distales comportent une butée prenant appui contre le fond du support afin d'empêcher leur retrait de façon involontaire.

Selon une autre caractéristique, les butées sont rétractables de manière à faciliter leur insertion à travers le fond du support.

Selon une autre caractéristique, les extrémités proximales des pattes de fixation comportent au moins un appendice prenant appui contre le fond du support.

Selon une autre caractéristique, le fond du support comporte au moins un plot conique insérer dans un passage traversant une extrémité distale d'une patte de fixation.

Selon une autre caractéristique, au moins un guide de lumière comporte une patte de maintien s'étendant le long d'une face latérale, en direction de sa face d'entrée, et en ce que la patte de maintien est présente dans une gorge ménagée dans une paroi latérale du support et comporte une partie distale se prolongeant derrière la paroi latérale.

L'invention a pour deuxième objet, un bloc optique pour véhicule automobile comportant un boîtier dont le bord périphérique supporte une glace extérieure, le boîter renferme un feu de signalisation tel que décrit ci-dessus.

D'autres avantages et caractéristiques pourront ressortir plus clairement de la description qui va suivre.

L'invention sera mieux comprise à la lecture de la description qui va suivre, donnée uniquement à titre d'exemple non limitatif et faite en se référant aux dessins dans lesquels :
[Fig. 1] la figure 1 représente une vue de face et en perspective d'un feu de signalisation selon l'invention ;
[Fig. 2] la figure 2 représente une coupe longitudinale du feu de signalisation illustré sur la figure 1 ;
[Fig. 3] la figure 3 représente une vue de face et en perspective d'un support du feu de signalisation illustré sur la figure 1 ;
[Fig. 4] la figure 4 représente une vue de côté et en perspective de deux guides de lumière du feu de signalisation illustré sur la figure 1 ;
[Fig. 5] la figure 5 représente une vue de côté et en perspective d'un premier guide de lumière du feu de signalisation illustré sur la figure 1 ;
[Fig. 6] la figure 6 représente une vue de côté et en perspective du feu de signalisation illustré sur la figure 1 ;
[Fig. 7] la figure 7 représente une vue de côté et en perspective d'un second guide de lumière du feu de signalisation illustré sur la figure 1 ;
[Fig. 8] la figure 8 représente une vue de face d'un bloc optique comprenant un feu de signalisation illustré sur la figure 1.

Dans ces figures, les mêmes références sont utilisées pour désigner les mêmes éléments.

Pour rappel, l'invention propose un feu de signalisation, destiné à être intégré dans un bloc optique d'un véhicule automobile, offrant un effet visuel esthétique et original.

La figure 1 représente un mode de réalisation non limitatif d'un feu de signalisation 2 selon l'invention. Le feu de signalisation 2 comprend un premier guide de lumière 4A et un second guide de lumière 4B, respectivement maintenus par l'intermédiaire d'une patte de fixation 8A et d'une patte de fixation 8B à un support 6. Comme illustré par la figure 2, chaque guide de lumière comporte une première grande face 10A, 10B, parallèle à une seconde grande face 12A, 12B. Les grandes faces sont écartées d'une distance comprise entre 5 mm et 10 mm, correspondant à l'épaisseur des guides. Les grandes faces s'étendent entre une face d'entrée 14A, 14B, en vis-à-vis d'une source de lumière 16, et une face de sortie 18A, 18B émettant au moins une partie des rayons lumineux générés par la source de lumière. La plus petite distance, entre une face de sortie et une face d'entrée d'un même guide de lumière, est comprise 80 mm et 220 mm, de préférence entre 120 mm et 160 mm. Selon le présent exemple, les faces de sortie 18A et 18B des guides de lumières comprennent plusieurs facettes 20, notamment visibles sur la figure 1, afin de favoriser un angle de dispersion plus important de la lumière émise.

En référence à la figure 2, ses guides de lumière 4A et 4B sont maintenus au support 6 par l'intermédiaire de pattes de fixation 8A et 8B, de sorte que leur face d'entrée 14A et 14B soient en vis-à-vis de la source de lumière 16.

Comme illustré par la figure 3, la source de lumière 16 est supportée par une carte électronique 22 (ou PCB pour « Printed Circuit Board »), maintenue contre un fond 24 du support 6 par l'intermédiaire de moyens non représentés, comme un ergot coopérant par vissage ou encliquetage avec un moyen complémentaire présent sur le fond 24 du support. Plusieurs diodes électroluminescentes 26 sont agencées sur la carte électronique 22 de sorte à éclairer les faces d'entrée 14A et 14B des guides de lumière 4A et 4B. Afin d'accroître la quantité des rayons lumineux se propageant dans les guides de lumière 4A et 4B, les faces d'entrée 14A et 14B comportent des dioptres optiques 28A et 28B visibles sur la figure 4, faisant face à chaque diode électroluminescente 26.

La figure 5 représente une vue isolée du premier guide de lumière 4A. La patte de fixation 8A du guide lumière comprend une extrémité proximale 32A, reliée à une extrémité distale 34A par l'intermédiaire d'une partie coudée 36A. L'extrémité proximale 32A est située à proximité de la face d'entrée 14A du premier guide de lumière 4A. La plus petite distance entre la face d'entrée 14A et l'extrémité proximale 32A de la patte de fixation, est comprise entre 5 mm et 10 mm. L'extrémité proximale 32A est liée ou reliée à la première grande face 10A du guide de lumière selon des moyens connus. L'extrémité proximale 32A s'étend jusqu'à la partie coudée 36A, selon une direction normale ou sensiblement normale à la première grande face 10A. La plus petite distance entre la partie coudée 36A et la face d'entrée 14A est comprise entre 5 mm et 10 mm. Selon le présent exemple, la partie coudée 36A forme un angle de sorte que l'extrémité distale 34A s'étend selon une direction parallèle ou sensiblement parallèle à la première grande face 10A, et comporte une extrémité 40A dépassant la face d'entrée 14A du guide de lumière. La plus petite distance entre la partie coudée 36A et l'extrémité 40A est comprise entre 30 mm et 50 mm. L'extrémité distale 34A de la patte de fixation 8A comporte une butée 42A. La butée 42A dépasse de la patte de fixation de sorte à venir en butée du fond 24 du support, lorsque l'extrémité distale 34A est insérée dans une ouverture 44A ménagée à travers le fond 24. Afin de faciliter le passage de la butée à travers l'ouverture 44A, la butée est configurée pour affleurer la surface de l'extrémité distale 34A lorsqu'un utilisateur exerce une pression dessus. En d'autres termes, les moyens permettant d'attacher la patte de fixation 8A au support, sont décalés par rapport au premier guide de lumière 4A, selon une direction normale et une direction orthogonale à sa première grande face 10A. Comme illustré par la figure 4, la patte de fixation 8A comporte des appendices 46A configurés pour prendre appui contre le fond 24 du support 6, lorsque la butée 42A prend également appui contre le fond 24. De façon avantageuse, au moins un appendice 46A' est configuré pour prendre appui contre la carte électronique 22, lorsque la butée 42A prend appui contre le fond 24, afin d'assurer un meilleur maintien de la carte électronique contre le fond 24. De façon avantageuse, les appendices 46A et 46A' permettent de limiter les contraintes de flexion au niveau de la partie courbée 36A de la patte de fixation 8A. L'extrémité proximale 32A est traversée par un passage 48A, destiné à accueillir une partie d'un plot conique 50A présent sur le fond 24 du support 6 (voir figures 3 et 1). Le plot conique 50A en coopérant avec le passage 48A, sert de guide pour faciliter le positionnement du premier guide de lumière 4A au niveau du fond 24 du support 6. Le premier guide de lumière 4A comporte également des pattes de maintien 52A visibles sur la figure 5, s'étendant le long d'une face latérale 54A. Les pattes de maintien 52A s'étendent en direction de la face d'entrée 14A du premier guide de lumière de sorte à former des pattes en forme de « L ». De façon avantageuse, les pattes de maintien 52A sont configurées pour s'insérer dans des gorges 56A ménagées dans une paroi latérale 58 du support, visible sur la figure 6, et glisser dans lesdites gorges jusqu'à ce que la butée 42A de la patte de fixation prenne appui contre le fond du support 6. Les parties distales 60A des pattes de maintien 52A sont alors présentes contre la paroi latérale 58, et permettent un meilleur maintien du premier guide de lumière 4A au support 6, de sorte à limiter un phénomène de vibrations au niveau de sa face de sortie 18A. De préférence, le premier guide de lumière 4A, la patte de fixation 8A et les pattes de maintien 52A forment une même pièce moulée, réalisée à partir de polycarbonate (PC) et/ou de polyméthacrylate de méthyle (PMMA).

La patte de fixation 8B du second guide lumière 4B comprend également une extrémité proximale 32B visible sur la figure 2, reliée à une extrémité distale 34B par l'intermédiaire d'une partie coudée 36B. L'extrémité proximale 32B est située à proximité de la face d'entrée 14B du second guide de lumière 4B. La plus petite distance entre la face d'entrée 14B et l'extrémité proximale 32B de la patte de fixation, est comprise entre 5 mm et 10 mm. L'extrémité proximale 32B s'étend jusqu'à la partie coudée 36B de la patte fixation, selon une direction normale ou sensiblement normale à la première grande face 10A du second guide de lumière 4B. La plus petite distance entre la partie coudée 36B et la face d'entrée 14B du guide de lumière est comprise 20 mm et 30 mm. L'extrémité proximale 32B est liée ou reliée à la première grande face 10B du guide de lumière selon des moyens connus. L'extrémité proximale 32B s'étend jusqu'à la partie coudée 36B, selon une direction normale ou sensiblement normale à la première grande face 10B. La plus petite distance entre la partie coudée 36B et la face d'entrée 14B est comprise entre 20 mm et 30 mm. Selon le présent exemple, la partie coudée 36B forme un angle de sorte que l'extrémité distale 34B s'étend selon une direction parallèle ou sensiblement parallèle à la première grande face 10B, et comporte une extrémité 40B dépassant la face d'entrée 14B du guide de lumière, comme illustré par la figure 7. La plus petite distance entre la partie coudée 36B et l'extrémité 40B est comprise entre 20 mm et 50 mm. L'extrémité distale 34B de la patte de fixation 8B comporte une butée 42B. La butée 42B dépasse de la patte de fixation de sorte à venir en butée du fond 24 du support, lorsque l'extrémité distale 34B est insérée dans une ouverture 44A ménagée à travers le fond 24. Afin de faciliter le passage de la butée à travers l'ouverture 44B, la butée est configurée pour affleurer la surface de l'extrémité distale 34B lorsqu'un utilisateur exerce une pression dessus. En d'autres termes, les moyens permettant d'attacher la patte de fixation 8B au support, sont décalés par rapport au second guide de lumière 4B, selon une direction normale et une direction orthogonale à sa première grande face 10A. La patte de fixation 8B comporte également des appendices 46B au niveau de son extrémité proximale 32B visibles sur la figure 4. Les appendices 46B sont configurés pour prendre appui contre le fond 24 du support 6 lorsque la butée 42B prend appui contre le fond 24. Le second guide de lumière 4B comporte également un appendice 46B' au niveau de sa face d'entrée 14, s'étendant le long de sa seconde grande face 12A, de manière à prendre appui contre le fond 24 du support 6, comme illustré par la figure 2. Avantageusement, les appendices 46B et 46B' permettent de limiter les contraintes de flexion au niveau de la partie coudée 36B de la patte de fixation 8B. L'extrémité proximale 32B est également traversée par un passage 44B visible sur la figure 2, destiné à accueillir une partie d'un plot conique 48B présent sur le fond 24 du support (voir figures 3 et 1). Le plot conique 48B en coopérant avec le passage 44B sert de guide, pour faciliter le positionnement du second guide de lumière 4B au niveau du fond 24 du support 6. Le second guide de lumière 4B comporte également des pattes de maintien 52B visibles sur la figure 7, s'étendant le long d'une face latérale 54B. Les pattes de maintien 52B s'étendent en direction de la face d'entrée 14B du second guide de lumière, de sorte à former des pattes en forme de « L ». De façon avantageuse, les pattes de maintien 52B sont configurées pour s'insérer dans des gorges 56 ménagées dans une paroi latérale 58 du support, visible sur la figure 6, et glisser dans lesdites gorges jusqu'à ce que la butée 42B de la patte de fixation prenne appui contre le fond du support 6. Les parties distales 60B des pattes de maintien 52B sont alors présentes contre la paroi latérale 58, et permettent un meilleur maintien du second guide de lumière 4B au support 6, de sorte à limiter un phénomène de vibrations au niveau de sa face de sortie 18B.

Les ouvertures 44A, 44B et les gorges 56A, 56B mentionnées ci-dessus, sont ménagées dans le support 6 pour respectivement coopérer avec les pattes de fixation 8A, 8B et les pattes de maintien 52A,52B. Cette coopération permet avantageusement de maintenir en porte à faux les guides de lumières au support 6, de sorte que les secondes grandes faces 12 des guides de lumières soient en vis-à-vis et que leur face d'entrée 14 soit éclairée par la source de lumière 16. De préférence, la plus petite distance entre les secondes grandes faces 12A et 12B des guides de lumière, est comprise entre 5 mm et 10 mm.

De façon avantageuse, les pattes de fixation 8A et 8B sont positionnées au plus loin des faces de sortie 18A et 18B des guides de lumière, et les pattes de maintien 52A, 52B sont dissimulées entre les guides de lumières et la paroi latérale 58 du support 6. De ce fait, les moyens permettant de maintenir les guides de lumière au support 6, en l'occurrence les pattes de fixation et de maintien, ne sont pas visibles pour un observateur regardant les faces de sorties 18A et 18B des guides de lumière. En dissimulant ainsi les moyens de maintien, un observateur du feu de signalisation 2 selon l'invention, a l'impression visuelle que les guides de lumière 4A et 4B sont suspendus dans le vide ou en lévitation. L'invention offre ainsi un effet visuel original tel qu'illustré par la figure 8, représentant un bloc optique 62 pour véhicule automobile, comprenant un feu de signalisation 2 selon l'invention, présent dans un boîtier 64 obturé par une glace extérieure 66 prenant appui sur un bord périphérique 68 du boîtier.

## Revendications

1. Feu de signalisation (2) pour véhicule automobile, comprenant deux guides de lumière (4A, 4B) de type plat, chaque guide de lumière comportant une première grande face (10A, 10B) parallèle à une seconde grande face (12A, 12B), les grandes faces s'étendant entre une face d'entrée (14A, 14B) en vis-à-vis d'une source de lumière (16) et une face de sortie (18A, 18B) émettant au moins une partie des rayons lumineux générés par la source de lumière (16), chaque guide de lumière comportant une patte de fixation (8A, 8B) s'étendant entre une extrémité proximale (32A, 32B) et une extrémité distale (34A, 34B), l'extrémité proximale (32A, 32B) de la patte de fixation étant située à proximité de la face d'entrée (14A, 14B) du guide de lumière et liée à sa première grande face (10A, 10B), l'extrémité distale (34A, 34B) de la patte de fixation étant attachée à un fond (24) d'un support (6), et les pattes de fixation maintenant les guides de lumière au fond du support (6) de manière à ce que les secondes grandes faces (12A, 12B) des guides de lumière soient en vis-à-vis et parallèles entre elles, **caractérisé en ce que**
les pattes de fixation (8A, 8B) comportent une partie coudée (36A, 36B) entre leur extrémité proximale (32A, 32B) et leur extrémité distale (34A, 34B).

2. Feu de signalisation (2) selon la revendication 1, **caractérisé en ce que** les extrémités proximales (32A, 32B) des pattes de fixation s'étendent normalement ou sensiblement normalement aux premières grandes faces (10A, 10B).

3. Feu de signalisation (2) selon l'une des revendications 1 à 2, **caractérisé en ce que** les extrémités distales (34A, 34B) des pattes de fixation s'étendent parallèlement ou sensiblement parallèlement aux premières grandes faces (10A, 10B).

4. Feu de signalisation (2) selon l'une des revendications 1 à 3, **caractérisé en ce que** les extrémités distales (34A, 34B) des pattes de fixation passent à travers le fond (24) du support (6), et **en ce que** les extrémités distales comportent une butée (42A, 42B) prenant appui contre le fond (24) du support (6) afin d'empêcher leur retrait de façon involontaire.

5. Feu de signalisation (2) selon la revendication 4, **caractérisé en ce que** les butées (42A, 42B) sont rétractables de manière à faciliter leur insertion à travers le fond (24) du support (6).

6. Feu de signalisation (2) selon l'une des revendications 1 à 5, **caractérisé en ce que** les extrémités proximales (32A, 32B) des pattes de fixation comportent au moins un appendice (46A, 46B) prenant appui contre le fond (24) du support (6).

7. Feu de signalisation (2) selon l'une des revendications 1 à 6, **caractérisé en ce que** le fond (24) du support (6) comporte au moins un plot conique (50A, 50B), inséré dans un passage (48A, 48B) traversant une extrémité distale (34A, 34B) d'une patte de fixation (30A, 8B).

8. Feu de signalisation (2) selon l'une des revendications 1 à 7, **caractérisé en ce qu'**au moins un guide de lumière (4A,4B) comporte une patte de maintien (52A, 52B) s'étendant le long d'une face latérale (54A, 54B), en direction de sa face d'entrée (14A, 14B), et **en ce que** la patte de maintien (52A, 52B) est présente dans une gorge (56) ménagée dans une paroi latérale (58) du support (6) et comporte une partie distale (60A, 60B) se prolongeant derrière la paroi latérale (58).

9. Bloc optique (62) pour véhicule automobile comportant un boîtier (64) dont un bord périphérique (68) supporte une glace extérieure (66), **caractérisé en ce que** le boîter (64) renferme un feu de signalisation (2) selon l'une des revendications 1 à 8.

## Patentansprüche

1. Signalleuchte (2) für ein Kraftfahrzeug, bestehend aus zwei Lichtleitern (4A, 4B) flacher Bauart, wobei jeder Lichtleiter eine erste große Fläche (10A, 10B) parallel zu einer zweiten großen Fläche (12A, 12B) aufweist, die große Flächen, die sich zwischen einer einer Lichtquelle (16) zugewandten Eintrittsfläche (14A, 14B) und einer Austrittsfläche (18A, 18B) erstrecken, die zumindest einen Teil der von der Lichtquelle (16) erzeugten Lichtstrahlen aussendet, wobei jeder Lichtleiter eine Befestigung umfasst Lasche (8A, 8B), die sich zwischen einem proximalen Ende (32A, 32B) und einem distalen Ende (34A, 34B) erstreckt, wobei sich das proximale Ende (32A, 32B) der Befestigungslasche in der Nähe der Eintrittsfläche (14A, 14B) befindet Der Lichtleiter ist mit seiner ersten großen Fläche (10A, 10B) verbunden, wobei das distale Ende (34A, 34B) der Befestigungslasche an einer Unterseite (24) eines Trägers (6) befestigt ist und die Befestigungslaschen das Licht aufrechterhalten Führungen an der Unterseite des Trägers (6), so dass die Lichtleiter der zweiten großen Flächen (12A, 12B) einander zugewandt und parallel zueinander sind, **dadurch gekennzeichnet, dass** die Befestigungslaschen (8A, 8B) zwischen ihrem proximalen Ende (32A, 32B) und ihrem distalen Ende (34A, 34B) einen gebogenen Teil (36A, 36B) aufweisen .

2. Signalleuchte (2) nach Anspruch 1, **dadurch gekennzeichnet, dass** die proximalen Enden (32A, 32B) der Befestigungslaschen normal oder im Wesentlichen normal zu den ersten großen Flächen (10A, 10B) verlaufen .

3. Signalleuchte (2) nach einem der Ansprüche 1 bis 2, **dadurch gekennzeichnet, dass** die distalen Enden (34A, 34B) der Befestigungslaschen parallel oder im Wesentlichen parallel zu den ersten Großflächen (10A, 10B) verlaufen.

4. Signalleuchte (2) nach einem der Ansprüche 1 bis 3, **dadurch gekennzeichnet, dass** die distalen Enden (34A, 34B) der Befestigungslaschen den Boden (24) des Trägers (6) durchdringen und dass die distalen Enden einschließen einen Anschlag (42A, 42B), der am Boden (24) des Trägers (6) anliegt, um ein unbeabsichtigtes Entfernen zu verhindern.

5. Signalleuchte (2) nach Anspruch 4, **dadurch gekennzeichnet, dass** die Anschläge (42A, 42B) zurückziehbar sind, um ihr Einführen durch den Boden (24) des Trägers (6) zu erleichtern.

6. Signalleuchte (2) nach einem der Ansprüche 1 bis 5, **dadurch gekennzeichnet, dass** die proximalen Enden (32A, 32B) der Befestigungslaschen mindestens einen Fortsatz (46A, 46B) umfassen, der am Boden (24) des Trägers anliegt (6).

7. Signalleuchte (2) nach einem der Ansprüche 1 bis 6, **dadurch gekennzeichnet, dass** der Boden (24) des Trägers (6) mindestens einen konischen Zapfen (50A, 50B) aufweist, der in einen durchgehenden Durchgang (48A, 48B) eingesetzt ist durch ein distales Ende (34A, 34B) einer Befestigungslasche (30A, 8B).

8. Signalleuchte (2) nach einem der Ansprüche 1 bis 7, **dadurch gekennzeichnet, dass** mindestens ein Lichtleiter (4A, 4B) eine Haltelasche (52A, 52B) aufweist, die sich entlang einer Seitenfläche (54A, 54B) zu seinem Eingang hin erstreckt Fläche (14A, 14B), und dass die Haltelasche (52A, 52B) in einer Nut (56) vorhanden ist, die in einer Seitenwand (58) des Trägers (6) ausgebildet ist, und einen distalen Teil (60A, 60B) aufweist, sich hinter der Seitenwand (58) erstreckt.

9. Optische Einheit (62) für ein Kraftfahrzeug, umfassend ein Gehäuse (64), dessen umlaufender Rand (68) ein Außenglas (66) trägt, **dadurch gekennzeichnet, dass** das Gehäuse (64) eine Signalleuchte (2) nach einem der folgenden enthält Ansprüche 1 bis 8

## Claims

1. Signal light (2) for a motor vehicle, comprising two light guides (4A, 4B) of flat type, each light guide comprising a first large face (10A, 10B) parallel to a second large face (12A, 12B), the large faces extending between an entry face (14A, 14B) facing a light source (16) and an exit face (18A, 18B) emitting at least part of the light rays generated by the light source (16), each light guide comprising a fixing tab (8A, 8B) extending between a proximal end (32A, 32B) and a distal end (34A, 34B), the proximal end (32A, 32B) of the fixing tab being located near the entry face (14A, 14B) of the light guide and linked to its first large face (10A, 10B), the distal end (34A, 34B ) of the fixing tab being attached to a bottom (24) of a support (6), and the fixing tabs maintaining the light guides at the bottom of the support (6) so that the second large faces (12A , 12B) light guides are facing each other and parallel to each other, **characterized in that** the fixing lugs (8A, 8B) have an elbowed part (36A, 36B) between their proximal end (32A, 32B) and their distal end (34A, 34B) .

2. Signal light (2) according to claim 1, **characterized in that** the proximal ends (32A, 32B) of the fixing lugs extend normally or substantially normally to the first large faces (10A, 10B) .

3. Signal light (2) according to one of claims 1 to 2, **characterized in that** the distal ends (34A, 34B) of the fixing lugs extend parallel or substantially parallel to the first large faces (10A, 10B).

4. Signal light (2) according to one of claims 1 to 3, **characterized in that** the distal ends (34A, 34B) of the fixing lugs pass through the bottom (24) of the support (6), and **in that** the distal ends include a stop (42A, 42B) bearing against the bottom (24) of the support (6) in order to prevent their removal involuntarily.

5. Signal light (2) according to claim 4, **characterized in that** the stops (42A, 42B) are retractable so as to facilitate their insertion through the bottom (24) of the support (6).

6. Signal light (2) according to one of claims 1 to 5, **characterized in that** the proximal ends (32A, 32B) of the fixing lugs comprise at least one appendage (46A, 46B) bearing against the bottom (24) of the support (6).

7. Signal light (2) according to one of claims 1 to 6, **characterized in that** the bottom (24) of the support (6) comprises at least one conical stud (50A, 50B), inserted in a passage (48A, 48B ) passing through a distal end (34A, 34B) of a fixing tab (30A, 8B).

8. Signal light (2) according to one of claims 1 to 7, **characterized in that** at least one light guide (4A, 4B) comprises a retaining tab (52A, 52B) extending along a lateral face (54A, 54B), towards its entry face (14A, 14B), and **in that** the retaining tab (52A, 52B) is present in a groove (56) formed in a side wall (58 ) of the support (6) and comprises a distal part (60A, 60B) extending behind the side wall (58).

9. Optical unit (62) for a motor vehicle comprising a housing (64) of which a peripheral edge (68) supports an outer glass (66), **characterized in that** the housing (64) contains a signaling light (2) according to one of claims 1 to 8
